# EUROPÄISCHE PATENTSCHRIFT

(11) **EP 4 411 101 B1**
(45) Veröffentlichungstag und Bekanntmachung des Hinweises auf die Patenterteilung: **13.05.2026**
(21) Anmeldenummer: 23154899.1
(22) Anmeldetag: 03.02.2023
(51) Int. Cl.: E06B 9/52, E05C 19/16, E05D 1/00, B01D 46/00

(54) **BAUSATZ FÜR EINE SCHUTZANORDNUNG MIT EINER EINE ÖFFNUNG UMGEBENDEN EINFASSUNG**
KIT FOR A PROTECTIVE DEVICE WITH A FRAME SURROUNDING AN OPENING
KIT POUR UN DISPOSITIF DE PROTECTION COMPRENANT UN ENCADREMENT ENTOURANT UNE OUVERTURE

(43) Veröffentlichungstag der Anmeldung: 07.08.2024
(73) Patentinhaber: bash-tec GmbH, 57299 Burbach-HolzHausen (DE)
(72) Erfinder: BÜDENBENDER, Arnd, 57299 Burbach-Holzhausen (DE)
(74) Vertreter: Feucker, Max Martin

(56) Entgegenhaltungen:
- CH-B1- 703 321
- DE-A1- 102011 103 554
- DE-A1- 3 150 037
- DE-U1- 202006 016 563

## Beschreibung

Die vorliegende Erfindung betrifft eine Schutzanordnung für eine Öffnung, welche von einer Einfassung umgeben ist und welche mittels einer einen Rahmen umfassenden Schutzvorrichtung verschlossen werden kann. Die Erfindung betrifft auch einen Bausatz für eine solche Schutzanordnung.

Die Schutzvorrichtung umfasst neben dem Rahmen bevorzugt ein insbesondere textiles Flächengebilde, welches von dem Rahmen aufgespannt ist. Das textile Flächengebilde kann hierzu in geeigneter und bereits bekannter Weise an dem Rahmen festgelegt sein. Das textile Flächengebilde kann als Insektenschutzgewebe, Sonnenschutzgewebe, Sichtschutzgewebe, Pollenschutzgewebe und/oder ähnliches Gewebe/Gewirke ausgebildet sein.

Bei der Schutzvorrichtung kann es sich also um eine Insektenschutzvorrichtung, Sonnenschutzvorrichtung, Sichtschutz- und/oder Pollenschutzvorrichtung handeln. Der insbesondere rechteckige Rahmen einer solchen Schutzvorrichtung weist häufig vier Rahmenstreben auf, wobei benachbarte Rahmenstreben in einem rechten Winkel zueinander angeordnet sind. Die Rahmenstreben können dabei jeweils aus mindestens einer Profilleiste aus Metall oder Kunststoff bestehen, wobei Profilleisten benachbarter Rahmenstreben über einen Eckverbinder miteinander verbunden sind. Alternativ kann der Rahmen aus genau einem Teil (beispielsweise aus einem Stab) gebogen sein.

Bei der die Öffnung begrenzenden Einfassung kann es sich beispielsweise um einen Türrahmen handeln, an dem zusätzlich zu der Schutzvorrichtung ein Türblatt schwenkbar angebracht ist. In diesem Fall handelt es sich bei der Öffnung um die Türöffnung. Bei der die Öffnung umrandenden Einfassung kann es sich auch um einen Fensterrahmen handeln, an dem zusätzlich zu der Schutzvorrichtung ein Fensterflügel schwenkbar angebracht ist. Bei der Öffnung handelt es sich in diesem Fall um die Fensteröffnung. Bei der Öffnung kann es sich aber auch um eine andersartige Öffnung in einem Gebäude handeln. Zudem kann die Öffnung in einem Fahrzeug oder einem Wohnwagen ausgebildet sein. Bei der Öffnung kann es sich beispielsweise um die Türöffnung eines Caravans, wie Wohnmobil oder Wohnwagen, handeln.

Im Falle der Ausbildung der Schutzvorrichtung als Insektenschutztür ist es bekannt, den Rahmen der Schutzvorrichtung mittels Scharnieren an einem Türrahmen zu befestigen, so dass die Schutzvorrichtung zwischen einer die Türöffnung verschließenden Schließstellung und einer die Türöffnung freigebenden Öffnungsstellung verschwenkt werden kann. Die Scharniere bilden somit eine Halteeinrichtung, mit der die Schutzvorrichtung an der Einfassung gehaltert ist. Um die Insektenschutztür in ihrer Schließstellung zu halten, ist es zudem bekannt, auf einer den Scharnieren gegenüberliegenden Seite des Rahmens einen Magneten in dem Rahmen zu integrieren, welcher mit einem magnetisierbaren Element an dem Türrahmen in der Schließstellung wechselwirkt. Eine solche Insektenschutztür ist beispielsweise aus DE 10 2009 012 655 A1 bekannt. Zur Installation der Insektenschutztür ist es also erforderlich, den Rahmen der Insektenschutztür mittels der Scharniere mit dem Türrahmen zu verbinden, wozu das Scharnier manuell sowohl an dem Rahmen als auch an der Einfassung angebracht werden muss, wozu ein gewisser Aufwand erforderlich ist. DE 10 2011 103 554 A1 offenbart einen Bausatz für eine Schutzanordnung. DE 31 50 037 offenbart einen Bausatz mit den Merkmalen des Oberbegriffs des Anspruchs 1.

Aufgabe der vorliegenden Erfindung ist es daher, die mit Bezug zum Stand der Technik geschilderten Nachteile zumindest teilweise zu beseitigen und insbesondere einen Bausatz für eine Schutzanordnung anzugeben, mit dem der Aufwand für eine Installation einer (Insekten)-Schutzanordnung reduziert werden kann.

Eine Lösung für die Aufgabe ist mit dem Bausatz mit den Merkmalen des unabhängigen Anspruchs angegeben. Weitere Lösungen und vorteilhafte Weiterbildungen des Bausatzes sind in der vorstehenden und nachfolgenden Beschreibung sowie den Unteransprüchen angegeben, wobei einzelne Merkmale der Weiterbildungen in technisch sinnvoller Weise miteinander kombinierbar sind. Mit Bezug zu der Schutzanordnung beschriebene Ausführungsformen und Vorteile sind auf den Bausatz und die Schutzvorrichtung anwendbar und umgekehrt.

Die Aufgabe wird insbesondere gelöst durch einen Bausatz für eine Schutzanordnung für eine von einer Einfassung umgebende (also begrenzte oder umrandete) Öffnung, welcher eine einen Rahmen umfassende Schutzvorrichtung zum Verschließen der Öffnung und eine Halteeinrichtung umfasst, mit der die Schutzvorrichtung an der Einfassung gehaltert ist. Es wird nun insbesondere vorgeschlagen, dass die Halteeinrichtung mindestens einen Magneten, bevorzugt mindestens zwei Magnete umfasst und dass der Rahmen der Schutzvorrichtung abschnittsweise magnetisierbar/magnetisiert ist, so dass die Schutzvorrichtung mittels des mindestens einen Magneten an der Einfassung gehaltert/halterbar ist.

Mit anderen Worten: Die Erfindung sieht in ihrem Grundgedanken vor, dass die Schutzvorrichtung ausschließlich mittels mindestens eines Magneten an der die Öffnung umgebenden Einfassung angebracht ist bzw. angebracht werden kann und dass die Schutzvorrichtung alleine aufgrund des mindestens einen Magneten an der Einfassung gehaltert ist. Der oder die Magnet(e) und die Schutzvorrichtung sind also so angeordnet und ausgebildet, dass die Schutzvorrichtung alleine durch die Magnete an der Einfassung gehalten ist. Es sind somit keine weiteren mechanischen Elemente (wie Scharniere oder Einhängebügel) erforderlich, mit denen die Schutzvorrichtung mit der Einfassung verbunden ist. Die Schutzvorrichtung wird also alleine aufgrund der magnetischen Kräfte zwischen dem mindestens einen Magneten und dem magnetisierbaren/magnetisierten Element des Rahmens an der Einfassung gehalten. Der mindestens eine Magnet kann selbst einfach mittels Kleben oder Schrauben an der Einfassung angebracht werden. Eine besonders einfache Installation ist möglich, wenn die Einfassung selbst aus einem magnetisierten oder magnetisierbaren Material besteht. In diesem Fall wird der mindestens eine Magnet einfach aufgrund der magnetischen Kräfte an der Einfassung angebracht, wobei die Position des mindestens einen Magneten an der Einfassung ohne großen Aufwand veränderbar ist. Durch die Verwendung des mindestens einen Magneten ist die Installation der Schutzanordnung an der Einfassung stark vereinfacht.

Erfindungsgemäß ist vorgesehen, dass mindestens einer (bevorzugt genau zwei oder drei und besonders bevorzugt alle) des mindestens einen Magneten als Scharniermagnet so angeordnet und/oder ausgebildet ist, dass die Schutzvorrichtung um eine von dem mindestens einen Scharniermagneten vorgegebene Achse schwenkbar ist. Mit anderen Worten: Der mindestens eine, bevorzugt die mindestens zwei, besonders bevorzugt drei, vier oder alle Magnete sind so angeordnet, dass eine (virtuelle) Achse vorgegeben ist, um die die Schutzvorrichtung zwischen einer die Öffnung verschließenden Schließstellung und einer die Öffnung freigebenden Öffnungsstellung verschwenkt werden kann, während die Schutzvorrichtung weiterhin an der Einfassung mittels des mindestens einen Scharniermagneten gehaltert ist. Die (virtuelle) Achse kann beispielsweise durch die Ausrichtung des Magnetfeldes eines Magneten oder der Magnetfelder mehrerer Magnete vorgegeben sein, wobei im Falle von mindestens zwei Magneten die Magnete auf einer Geraden hintereinander angeordnet sind, wobei insbesondere eine Längserstreckungsrichtung des mindestens einen Magneten parallel zu der (virtuellen) Geraden ausgerichtet ist. Alternativ oder zusätzlich kann die (virtuelle) Achse durch eine Oberflächengestaltung der Magnete und/oder des Rahmens vorgegeben sein.

Die Magnete dienen also einerseits zur Halterung der Schutzvorrichtung an der Einfassung und andererseits zur Vorgabe einer (virtuellen) Achse, um die die Schutzvorrichtung verschwenkt werden kann. Es ist somit nicht länger erforderlich, für eine drehbewegliche Halterung der Schutzvorrichtung Scharniere mit jeweils zwei Bändern vorzusehen, von denen eines an der Einfassung befestigt werden muss. Die Montage einer durch Bewegung um die Scharnierachse öffenbaren Schutzvorrichtung ist somit drastisch vereinfacht. Da der mindestens eine Magnet geringere Dimensionen als ein Band eines Scharniers aufweisen kann, kann durch die Verwendung der Scharniermagnete eine schwenkbare Lagerung einer Schutzanordnung auch an ansonsten schwer zugänglichen Stellen, wie beispielsweise in einem Türrahmen eines Caravans oder in einer Aufnahme eines Blendrahmens eines Fensters/einer Tür, erfolgen. Zudem kann der mindestens eine Magnet auch an schwer zugänglichen Stellen einfach mittels Kleben oder mittels Magnetkraft an einer Einfassung angebracht werden.

Um die so drehbeweglich gehalterte Schutzanordnung in ihrer die Öffnung verschließenden Schließstellung zu halten, kann vorgesehen sein, dass ein Schließmagnet ausgebildet ist, der beabstandet zu der von dem mindestens einen Scharniermagneten vorgegebenen Achse angeordnet ist, wobei der mindestens eine Schließmagnet bevorzugt schwächer ist als der mindestens eine Scharniermagnet. Auch ein solcher Schließmagnet ist einfach an einer Einfassung der Öffnung zu befestigen und somit einfach zu installieren. Alternativ zu dem Schließmagneten kann eine einfache mechanische Fixierungsvorrichtung, wie beispielsweise eine Rastverbindung mit einem hakenförmigen Federelement zum Hintergreifen eines Hinterschnitts, ausgebildet sein, welche eine Fixierungskraft zur Festlegung der Schutzanordnung in der geschlossenen Stellung bereitstellt, wobei die von der Fixierungsvorrichtung aufgebrachte Kraft geringer ist als die von den Scharniermagneten aufgebrachte Kraft zur Halterung der Schutzanordnung.

Die Erfindung schließt also nicht aus, dass beispielsweise ein zusätzliches Fixierungselement vorgesehen ist, welches mechanisch beispielsweise eine als Insektenschutztür ausgebildete Schutzanordnung in ihrer Schließstellung hält, solange die Insektenschutztür ohne das weitere (Fixierungs-) Element alleine aufgrund des mindestens einen Magneten an der Einfassung gehaltert ist. Bevorzugt ist aber kein weiteres, die Schutzanordnung mechanisch an der Einfassung festlegendes Element vorgesehen.

Wenn der mindestens eine Scharniermagnet in oder an der Einfassung angeordnet ist, ist der mindestens eine Scharniermagnet insbesondere an einer Seite einer bevorzugt rechteckigen Einfassung angebracht.

Wenn die Magnete auf gegenüberliegenden Seiten einer rechteckigen Öffnung angeordnet sind, so kann die Schutzvorrichtung in einer die Öffnung verschließenden Stellung an die Einfassung angebracht werden, wozu die Schutzvorrichtung als ganze auch von den Magneten abgenommen werden kann, ohne dass durch die Magnete eine Scharnierfunktion bereitgestellt wird.

Zur mechanischen Unterstützung der Schwenk-/Drehbewegung des Rahmens der Schutzanordnung und/oder zur Definition der Drehachse kann vorgesehen sein, dass der Rahmen (also insbesondere Bestandteile der Rahmenstreben, wie insbesondere der magnetisierbare, gebogene metallische Stab) und/oder der mindestens eine Scharniermagnet zumindest abschnittsweise eine gekrümmte Oberfläche aufweisen, wobei durch die Krümmung der Oberfläche die Drehung um die durch den mindestens einen Scharniermagneten vorgegebene Achse geführt ist. In einer zu der Achse orthogonal ausgerichteten Schnittebene weist beispielsweise die an dem bevorzugt eine ebene Oberfläche aufweisenden Magneten anliegende Oberfläche des Rahmens eine kreisbogen-, parabel- oder hyperbelförmige konvexe Gestalt auf. Alternativ oder zusätzlich kann vorgesehen sein, dass der mindestens eine Scharniermagnet eine konkav (kreisbogen-, parabel- oder hyperbelförmig) geformte Oberfläche (in einer zu der Achse orthogonalen Schnittebene) aufweist, in der eine Rahmenstrebe der Schutzanordnung angeordnet ist. In einer weiteren Ausführungsform kann sowohl die Oberfläche des mindestens einen Scharniermagneten als auch die Oberfläche des Rahmens gekrümmt ausgebildet sein. In einer bevorzugten Ausführungsform ist hierzu ein den Rahmen einteilig ausbildender metallischer Stab im Querschnitt elliptisch oder kreisförmig.

Prinzipiell ist es möglich, dass der mindestens eine Magnet in der Einfassung integriert ist. Alternativ kann vorgesehen sein, dass der mindestens eine Magnet als separates Bauteil bereitgestellt ist, welches beispielsweise durch Kleben an der Einfassung befestigt werden kann. Wenn die Einfassung aus einem magnetisierbaren Material besteht oder ein magnetisierbares Element aufweist, kann der mindestens eine Magnet auch alleine aufgrund der Magnetkraft an der Einfassung angebracht werden. Der mindestens eine Magnet ist insbesondere ein Neodym Magnet. Bevorzugt hat der mindestens eine Magnet eine quaderförmige Gestalt mit einer Kantenlänge von nicht mehr als 20 mm x 10 mm x 10 mm, besonders bevorzugt von nicht mehr als 15 mm x 5 mm x 5 mm. So können relativ kleine Magnete auch an schwer zugänglichen Stellen befestigt werden.

Erfindungsgemäß bestehen der Rahmen bzw. die den Rahmen ausbildenden Rahmenstreben aus einem magnetisierbaren/magnetisierten Material. Die dem Rahmen seine Stabilität verleihenden Rahmenstreben bzw. der bevorzugt einteilige Rahmen bestehen beispielsweise aus einem magnetisierbaren Stahl oder einem magnetisierbaren Verbundwerkstoff. Hierbei kann vorgesehen sein, dass das insbesondere textile Flächengebilde mittels separater, nicht aus einem magnetisierbaren Material bestehender Klemmelemente an den Rahmenstreben/an dem Rahmen festgelegt ist.

In einer besonders bevorzugten Ausführungsform ist der Rahmen aus einem einteiligen, gebogenen metallischen Stab gebildet, an dem das textile Flächengebilde insbesondere stoffschlüssig, beispielsweise durch Kleben oder Schweißen, befestigt ist, wozu der gebogene metallische Stab eine Beschichtung aufweisen kann. Der Stab besteht insbesondere aus einem Stahl. Der Rahmen ist insbesondere rechteckig ausgeführt, wozu der metallische Stab in den Ecken um ungefähr 90° mit dem gewünschten Radius gebogen ist. Bevorzugt ist der Rahmen dabei in einer flachen Ebene ausgebildet. Bei der Ausbildung des Rahmens durch einen gebogenen metallischen Stab kann aber auch vorgesehen sein, dass der Rahmen in eine dritte Dimension gebogen ist, so dass das von dem Rahmen aufgespannte textile Flächengebilde eine Krümmung aufweist. Der metallische Stab weist bevorzugt eine Querschnittsfläche von nicht mehr als 3 cm², bevorzugt nicht mehr als 1 cm² auf. Bevorzugt weist der Stab eine Breite (parallel zu der von dem Flächengebilde aufgespannten Ebene) von nicht mehr als 8 mm, besonders bevorzugt von nicht mehr als 5 mm und eine Höhe (orthogonal zu der von dem Flächengebilde aufgespannten Ebene) von mehr als 8 mm aber nicht mehr als 12 mm auf. Bevorzugt ist dabei das Verhältnis von Breite zu Höhe größer als 1, 5.

In einer bevorzugten Ausführungsform ist das magnetisierbare Element als ein stabförmiges Element ausgebildet, beispielsweise ein Stab aus Stahl. Das stabförmige Element hat bevorzugt eine Querschnittsfläche von mindestens 1 cm². Dabei ist besonders bevorzugt, wenn die Außenfläche der Profilleiste eine Krümmung zur Unterstützung der Schwenkbewegung um die von dem mindestens einen Scharniermagneten definierte Achse aufweist.

Um den Rahmen zusammen mit dem mindestens einen Magneten in einer von einem Fensterblendrahmen und dem Fensterflügel (bzw. von einem Türblendrahmen und dem Türflügel) begrenzten Aufnahme anordnen zu können, weist der Rahmen und einer der Magnete (in einer zu der von dem Flächengebilde aufgespannten Ebene und der Längserstreckungsrichtung des Rahmens orthogonalen Ebene) gemeinsam eine Breite (parallel zu der von dem Flächengebilde aufgespannten Ebene) von nicht mehr als 12 mm (besonders bevorzugt von nicht mehr als 10 mm), aber besonders bevorzugt von mehr als 8 mm und eine Höhe (orthogonal zu der von dem Flächengebilde aufgespannten Ebene) von mehr als 8 mm aber nicht mehr als 14 mm, bevorzugt nicht mehr als 12 mm auf.

Die Erfindung sowie das technische Umfeld werden im Folgenden anhand der Figuren beispielhaft erläutert. Es zeigen schematisch
- Figur 1:: eine Schutzanordnung mit einer Schutzvorrichtung in einer eine Öffnung verschließenden Schließstellung,
- Figur 2:: die Schutzanordnung während eines Öffnungsvorgangs,
- Figur 3:: die Schutzanordnung in einer Öffnungsstellung,
- Figur 4:: eine Schnittansicht durch einen Bereich einer ersten Ausführungsform einer Schutzanordnung und
- Figur 5:: eine Schnittansicht durch einen Bereich einer weiteren, nicht erfindungsgemäßen Ausführungsform einer Schutzanordnung.

In den Figuren 1 bis 3 ist eine Schutzanordnung dargestellt. Die Schutzanordnung umfasst eine Einfassung 2, die eine Öffnung 1 umgibt/berandet. Die Einfassung 2 kann beispielsweise durch einen Fenster- oder Türrahmen realisiert sein.

Die Schutzanordnung umfasst ferner eine Schutzvorrichtung 3 mit einem Rahmen 3.1, der ein textiles Flächengebilde 3.2 aufspannt. Das textile Flächengebilde 3.2 kann zum Schutz gegen das Eindringen von Insekten, Sonnenstrahlen und/oder Pollen ausgebildet sein.

Die Schutzanordnung umfasst ferner eine Halteeinrichtung 4, welche drei Scharniermagnete 4.1, 4.2 und 4.3 sowie einen Schließmagneten 5 aufweist, welche an der Einfassung 2 angebracht sind.

Die Scharniermagnete 4.1, 4.2 und 4.3 sind an einer Längsseite der Einfassung 2 in einer Geraden übereinander angeordnet. Der Schließmagnet 5 ist hingegen auf der gegenüberliegenden Seite der Öffnung 1 angeordnet und ist schwächer als jeder der Scharniermagnete 4.1 bis 4.3. Die Magnete 4.1 bis 4.3 und 5 können beispielsweise mittels eines Klebestreifens an der Einfassung 2 angeklebt sein. Wenn die Einfassung 2 aus einem magnetisierbaren Material besteht, können die Magnete 4.1 bis 4.3 und 5 alleine aufgrund der magnetischen Kräfte an der Einfassung 2 gehaltert sein. Die Halteeinrichtung 4 kann somit sehr einfach an der Einfassung 2 angebracht werden.

Der Rahmen 3.1 der Schutzvorrichtung 3 umfasst mindestens ein magnetisierbares Element oder besteht aus einem magnetisierbaren Material. In der in Figur 1 dargestellten Schließstellung wird der abschnittsweise durch die Scharniermagnete 4.1, 4.2 und 4.3 sowie den Schließmagneten 5 magnetisierte Rahmen 3.1 alleine durch die Magnetkräfte gehalten. Somit kann auch die Schutzvorrichtung 3 sehr einfach an die an der Einfassung 2 angebrachte Halteeinrichtung 4 angebracht werden.

Wie in Figur 2 dargestellt, kann der Rahmen 3.1 um eine durch die Scharniermagnete 4.1, 4.2 und 4.3 vorgegebene Achse geschwenkt/gedreht werden, so dass die Schutzvorrichtung 3 aus ihrer in Figur 1 dargestellten Schließstellung geöffnet werden kann, wobei die Öffnungsstellung in Figur 3 gezeigt ist. In allen Stellungen ist die Schutzvorrichtung 3 durch die Scharniermagnete 4.1, 4.2 und 4.3 an der Einfassung 2 gehaltert.

Gemäß einer ersten Ausführungsform wird der Rahmen 3.1 durch einen magnetisierbaren Stahlstab gebildet, der in die in den Figuren 1 bis 3 gezeigte Form gebogen ist. Eine Querschnittsansicht durch den Rahmen im Bereich der Scharniermagnete ist in Figur 4 dargestellt. Der zumindest abschnittsweise durch den Scharniermagneten 4.2 magnetisierte Rahmen 3.1 wird an den Scharniermagneten 4.2 herangezogen. Das textile Flächengebilde 3.2 ist durch Kleben oder Schweißen mit dem Rahmen 3.1 verbunden. Die in der Figur 4 erkennbare Krümmung der Oberfläche des Rahmens 3.1 unterstützt die Drehbewegung des Rahmens 3.1 während eines Öffnungs- bzw. Schließvorgangs.

Gemäß dem in Figur 5 dargestellten, zweiten Ausführungsbeispiel, das nicht unter den Wortlaut des Anspruchs 1 fällt, umfasst der Rahmen 3.1 eine Profilleiste 3.3 aus Kunststoff, in dessen Innerem ein magnetisierbarer Stab 3.4 angeordnet ist. Das textile Flächengebilde 3.2 ist an der Profilleiste 3.3 mittels einer Klemmleiste 3.5 festgelegt. Es kann vorgesehen sein, dass der magnetisierbare Stab 3.4 sich über die gesamte Länge einer Profilleiste 3.3 erstreckt. Alternativ kann vorgesehen sein, dass magnetisierbare Stäbe 3.4 in der sich über die gesamte Länge des Rahmens 3.1 erstreckende Profilleiste 3.3 nur im Bereich der Scharniermagnete 4.1, 4.2, 4.3 angeordnet sind. Der durch die Scharniermagnete 4.1 bis 4.3 zumindest teilweise magnetisierte Stab 3.4 wird von den Scharniermagneten 4.1 bis 4.3 angezogen.

Je nach Krümmung der im Querschnitt omegaförmigen Profilleiste kann eine Drehbewegung während eines Öffnungs-/Schließvorganges durch die Profilleiste 3.3 unterstützt werden. Es kann aber auch vorgesehen sein, dass Magnete auf beiden Seiten einer Öffnung 1 angeordnet sind und dass die jeweils die entsprechenden Rahmenstreben ausbildenden Profilleisten 3.3 in ihrem Inneren einen magnetisierbaren Stab 3.4 aufweisen, so dass die Schutzvorrichtung 3 auf beiden Seiten der Öffnung 1 gleich stark durch die Magnete gehaltert ist. In diesem Fall ist eine drehbewegliche Lagerung nicht vorgesehen, so dass die Profilleisten auch flächig an den Magneten anliegen können.

### Bezugszeichenliste

- 1: Öffnung
- 2: Einfassung
- 3: Schutzvorrichtung
- 3.1: Rahmen
- 3.2: Textiles Flächengebilde
- 3.3: Profilleiste aus Kunststoff
- 3.4: magnetisierbarer Stab
- 3.5: Klemmleiste
- 4: Halteeinrichtung
- 4.1, 4.2, 4.3: Scharniermagnet
- 5: Schließmagnet

## Patentansprüche

1. Bausatz für eine Schutzanordnung mit einer eine Öffnung (1) umgebenden Einfassung (2), umfassend
- eine Schutzvorrichtung (3) zum Verschließen der Öffnung (1), wobei die Schutzvorrichtung (3) einen Rahmen (3.1) umfasst, und
- eine Halteeinrichtung (4), mit der die Schutzvorrichtung (3) an der Einfassung (2) halterbar ist, wobei
die Halteeinrichtung (4) mindestens einen Magneten (4.1, 4.2, 4.3, 5) umfasst und der Rahmen (3.1) zumindest abschnittsweise magnetisierbar oder magnetisiert ist, so dass die Schutzvorrichtung (3)
mittels des mindestens einen Magneten (4.1, 4.2, 4.3, 5) an der Einfassung (2) halterbar ist, wobei
der Rahmen (3.1) oder den Rahmen (3.1) ausbildende Rahmenstreben aus einem magnetisierbaren oder magnetisierten Material bestehen, **dadurch gekennzeichnet, dass**
mindestens einer des mindestens einen Magneten (4.1, 4.2, 4.3, 5) als Scharniermagnet (4.1, 4.2, 4.3) so anordenbar und/oder ausgebildet ist, dass die Schutzvorrichtung (3) um eine von dem mindestens einen Scharniermagneten (4.1, 4.2, 4.3) vorgegebene Achse drehbar ist.

2. Bausatz nach Anspruch 1, wobei die Halteeinrichtung (4) mindestens zwei Scharniermagnete (4.1, 4.2, 4.3) umfasst, die so anordenbar sind, dass die Schutzvorrichtung (3) um eine von den mindestens zwei Scharniermagneten (4.1, 4.2, 4.3) vorgegebene Achse drehbar ist.

3. Bausatz nach Anspruch 1 oder 2, wobei der Bausatz mindestens einen Schließmagneten (5) umfasst, der beabstandet zu der von dem mindestens einen Scharniermagneten (4.1, 4.2, 3.3) vorgegebenen Achse anordenbar ist, um
die Schutzvorrichtung (3) in einer die Öffnung verschließenden Stellung zu halten.

4. Bausatz nach Anspruch 3, wobei der mindestens eine Schließmagnet (5) schwächer ist als der mindestens eine Scharniermagnet (4.1, 4.2, 4.3).

5. Bausatz nach einem der Ansprüche 1 bis 4, wobei der mindestens eine Scharniermagnet (4.1, 4.2, 4.3) an einer Seite einer bevorzugt rechteckigen Einfassung (2) anbringbar ist.

6. Bausatz nach einem der vorhergehenden Ansprüche 1 bis 5, wobei der Rahmen (3.1) und/oder der mindestens eine Scharniermagnet (4.1, 4.2, 4.3) zumindest abschnittsweise eine gekrümmte Oberfläche aufweisen, wobei durch die Krümmung der Oberfläche die Drehung um die durch den mindestens einen Scharniermagneten (4.1, 4.2, 4.3) vorgegebene Achse geführt ist.

7. Bausatz nach einem der vorhergehenden Ansprüche, wobei der Rahmen (3.1) und einer der Magnete (4.1, 4.2, 4.3, 5) gemeinsam eine maximale Breite von 12 mm und eine maximale Höhe von 14 mm aufweisen.

8. Bausatz nach einem der vorhergehenden Ansprüche, wobei der Rahmen (3.1) ein Flächengebilde aufspannt.

9. Bausatz nach einem der vorhergehenden Ansprüche, wobei der Rahmen (3.1) oder die Rahmenstreben aus einem Verbundwerkstoff besteht/bestehen.

10. Bausatz nach einem der vorhergehenden Ansprüche, wobei der Rahmen (3.1) einteilig ausgebildet ist.

11. Bausatz nach Anspruch 10, wobei der einteilige Rahmen (3.1) aus einem gebogenen metallischen Stab, insbesondere Stahlstab, besteht.

12. Bausatz nach einem der vorhergehenden Ansprüche, wobei der Rahmen (3.1) eine maximale Breite von 10 mm und eine maximale Höhe von 12 mm aufweist.

13. Mit einem Bausatz nach einem der vorhergehenden Ansprüche hergestellte Schutzanordnung für eine Öffnung (1), umfassend:
- eine die Öffnung (1) umgebende Einfassung (2), wobei die Schutzvorrichtung (3) mittels des mindestens einen Magneten (4.1, 4.2, 4.3, 5) der Halteeinrichtung (4) an der Einfassung (2) gehaltert ist.

## Claims

1. A kit for a protective assembly having a surround (2) surrounding an opening (1), comprising
- a protective device (3) for closing the opening (1), wherein the protective device (3) comprises a frame (3.1), and
- a holding means (4) with which the protective device (3) can be held on the surrounding (2), wherein
the holding means (4) comprises at least one magnet (4.1, 4.2, 4.3, 5), and the frame (3.1) is magnetisable or magnetised at least in some portions so that the protective device (3) can be held against the surrounding (2) by means of the at least one magnet (4.1, 4.2, 4.3, 5), wherein
the frame (3.1) or frame struts forming the frame (3.1) consist of a magnetisable or magnetised material,
**characterised in that**
at least one of the at least one magnet (4.1, 4.2, 4.3, 5) can be arranged and/or is designed as a hinge magnet (4.1, 4.2, 4.3) such that the protective device (3) can be rotated about an axis defined by the at least one hinge magnet (4.1, 4.2, 4.3).

2. The kit according to Claim 1, wherein the holding means (4) comprises at least two hinge magnets (4.1, 4.2, 4.3), which can be arranged such that the protective device (3) can be rotated about an axis defined by the at least two hinge magnets (4.1, 4.2, 4.3).

3. The kit according to Claim 1 or 2, wherein the kit comprises at least one closing magnet (5), which can be arranged at a distance from the axis defined by the at least one hinge magnet (4.1, 4.2, 3.3) in order to hold the protective device (3) in a position closing the opening.

4. The kit according to Claim 3, wherein the at least one closing magnet (5) is weaker than the at least one hinge magnet (4.1, 4.2, 4.3).

5. The kit according to one of Claims 1 to 4, wherein the at least one hinge magnet (4.1, 4.2, 4.3) can be attached to one side of a preferably rectangular surrounding (2).

6. The kit according to one of the preceding Claims 1 to 5, wherein the frame (3.1) and/or the at least one hinge magnet (4.1, 4.2, 4.3) have a curved surface at least in some portions, wherein the rotation about the axis defined by the at least one hinge magnet (4.1, 4.2, 4.3) is guided by the curvature of the surface.

7. The kit according to one of the preceding claims, wherein the frame (3.1) and one of the magnets (4.1, 4.2, 4.3, 5) together have a maximum width of 12 mm and a maximum height of 14 mm.

8. The kit according to one of the preceding claims, wherein the frame (3.1) stretches a flat structure.

9. The kit according to one of the preceding claims, wherein the frame (3.1) or the frame struts consist(s) of a composite material.

10. The kit according to one of the preceding claims, wherein the frame (3.1) is formed in one piece.

11. The kit according to Claim 10, wherein the one-piece frame (3.1) consists of a bent metallic bar, in particular steel bar.

12. The kit according to one of the preceding claims, wherein the frame (3.1) has a maximum width of 10 mm and a maximum height of 12 mm.

13. A protective assembly, produced with a kit according to one of the preceding claims, for an opening (1), comprising:
- a surrounding (2) surrounding the opening (1), wherein the protective device (3) is held against the surrounding (2) by means of the at least one magnet (4.1, 4.2, 4.3, 5) of the holding means (4).

## Revendications

1. Kit pour un ensemble de protection, pourvu d'un encadrement (2) entourant une ouverture (1), comprenant
- un dispositif de protection (3), destiné à fermer l'ouverture (1), le dispositif de protection (3) comprenant un cadre (3.1) et
- un système de maintien (4), à l'aide duquel le dispositif de protection (3) peut être maintenu sur l'encadrement (2),
le système de maintien (4) comprenant au moins un aimant (4.1, 4.2, 4.3, 5) et le cadre (3.1) étant magnétisable ou magnétisé au moins par endroits, de telle sorte que le dispositif de protection (3) puisse être maintenu sur l'encadrement (2) au moyen de l'au moins un aimant (4.1, 4.2, 4.3, 5),
le cadre (3.1) ou des montants de cadre constituant le cadre (3.1) consistant dans une matière magnétisable ou magnétisée, **caractérisé**
**en ce qu'**en tant qu'aimant de charnière (4.1, 4.2, 4.3), l'au moins l'un des au moins un aimant (4.1, 4.2, 4.3, 5) peut se placer et / ou est conçu de telle sorte que le dispositif de protection (3) soit rotatif autour d'un axe prédéfini par l'au moins un aimant de charnière (4.1, 4.2, 4.3).

2. Kit selon la revendication 1, le système de maintien (4) comprenant au moins deux aimants de charnière (4.1, 4.2, 4.3), que l'on peut placer de telle sorte que le dispositif de protection (3) soit rotatif autour d'un axe prédéfini par l'au moins un aimant de charnière (4.1, 4.2, 4.3).

3. Kit selon la revendication 1 ou 2, le kit comprenant au moins un aimant de fermeture (5), qui peut être placé avec un écart par rapport à l'au moins un aimant de charnière (4.1, 4.2, 3 .3), pour maintenir le dispositif de protection (3) dans une position fermant l'ouverture.

4. Kit selon la revendication 3, l'au moins un aimant de fermeture (5) étant plus faible que l'au moins un aimant de charnière (4.1, 4.2, 4.3).

5. Kit selon l'une quelconque des revendications 1 à 4, l'au moins un aimant de charnière (4.1, 4.2, 4.3) pouvant se monter sur un côté d'un encadrement (2) de préférence rectangulaire.

6. Kit selon l'une quelconque des revendications précédentes 1 à 5, le cadre (3.1) et / ou l'au moins un aimant de charnière (4.1, 4.2, 4.3) comportant au moins par endroits une surface recourbée, par la courbure de la surface, la rotation autour de l'axe prédéfini par l'au moins un aimant de charnière (4.1, 4.2, 4.3) étant guidée.

7. Kit selon l'une quelconque des revendications précédentes, le cadre (3.1) et l'un des aimants (4.1, 4.2, 4.3, 5) présentant conjointement une largeur maximale de 12 mm et une hauteur maximale de 14 mm.

8. Kit selon l'une quelconque des revendications précédentes, le cadre (3.1) déterminant une structure plane.

9. Kit selon l'une quelconque des revendications précédentes, le cadre (3.1) ou les montants de cadre consistant dans un matériau composite.

10. Kit selon l'une quelconque des revendications précédentes, le cadre (3.1) étant conçu d'un seul tenant.

11. Kit selon la revendication 10, le cadre (3.1) d'un seul tenant consistant dans une barre métallique recourbée, notamment dans une barre d'acier.

12. Kit selon l'une quelconque des revendications précédentes, le cadre (3.1) présentant une largeur maximale de 10 mm et une hauteur maximale de 12 mm.

13. Ensemble de protection pour une ouverture (1), fabriqué à l'aide d'un kit selon l'une quelconque des revendications précédentes, comprenant :
- un encadrement (2) entourant l'ouverture (1), le dispositif de protection (3) étant fixé sur l'encadrement (2) au moyen de l'au moins un aimant (4.1, 4.2, 4.3, 5) du système de maintien (4).
